# EUROPÄISCHE PATENTSCHRIFT

(11) **EP 0 597 468 B1**
(45) Veröffentlichungstag und Bekanntmachung des Hinweises auf die Patenterteilung: **03.01.1996**
(21) Anmeldenummer: 93118241.4
(22) Anmeldetag: 11.11.1993
(51) Int. Cl.: B21B 15/00

(54) **Hydraulischer Vorschubantrieb für fliegende Stauchpressen**
Hydraulic feeding drive for flying upsetting presses
Mécanisme d'avancement hydraulique pour presses à refouler volantes

(30) Priorität: 12.11.1992 DE 4238154
(43) Veröffentlichungstag der Anmeldung: 18.05.1994
(73) Patentinhaber: SMS SCHLOEMANN-SIEMAG AKTIENGESELLSCHAFT, D-40237 Düsseldorf (DE)
(72) Erfinder: Hild, Berthold, D-57299 Burbach (DE)
(74) Vertreter: Valentin, Ekkehard

(56) Entgegenhaltungen:
- EP-A- 0 400 385
- DE-A- 2 345 528
- PATENT ABSTRACTS OF JAPAN vol. 11, no. 344 (M-640)11. November 1987 & JP-A-62 124 057 (ISHIKAWAJIMA HARIMA HEAVY IND.) 5. Juni 1987
- PATENT ABSTRACTS OF JAPAN vol. 11, no. 348 (M-642)14. November 1987 & JP-A-62 130 735 (ISHIKAWAJIMA HARIMA HEAVY IND.) 13. Juni 1987
- PATENT ABSTRACTS OF JAPAN vol. 5, no. 189 (M-99)28. November 1981 & JP-A-56 109 905 (UCHIDA YUATSU KIKI KOGYO) 31. August 1981

## Beschreibung

Die Erfindung betrifft eine fliegende Stauchpresse zur Reduktion der Breite von Walzgut, deren beidseitig des Walzgutes angeordneten, mittels Reduktionsantrieben bewegten Preßwerkzeuge mit je einem Vorschubantrieb gekoppelt sind, welche die Preßwerkzeuge in Richtung des Walzgutvorschubes anzutreiben vermögen (siche z.B. EP-A 0 400 385).

Gattungsgemäße Vorschubantriebe bestehen aus elektromechanischen Komponenten, die wegen der hohen zu erbringenden Leistung verhältnismäßig schwer gebaut sind, dadurch eine große Massenträgheit aufweisen und nur langsam und wenig präzise arbeiten.

Es ist auch bekannt, Vorschubantriebe mit Kolben-Zylinder-Einheiten zu versehen, die über Ventile, z.B. Servoventile, in Vollstrom-Drosselsteuerung in einem offenen Kreislauf geregelt werden. Nachteil dieser ansonsten schnell und präzise arbeitenden Vollstrom-Drosselsteuerung sind die großen Leistungsverluste. Ein Einsatz für Stauchpressen ist daher bisher nicht erfolgt.

Es wurden auch schon hydraulische Verdrängersteuerungen entwickelt, die nur sehr geringe Leistungsverluste aufweisen, die jedoch wegen zu langsamer Volumenstromdynamik für Vorschubantriebe für Stauchpressen nicht eingesetzt wurden.

Der Erfindung liegt die Aufgabe zugrunde, eine Positionsregelung für die Vorschubantriebe von fliegenden Stauchpressen aufzuzeigen, die bei geringen Leistungsverlusten genügend schnell arbeitet.

Diese Aufgabe wird durch die Merkmale des Anspruchs 1 gelöst. Durch die Anordnung der Vorschubantriebe in geschlossenen Hydraulikkreisläufen ist eine Ansteuerung der Vorschubantriebe mit geringen Leistungsverlusten gewährleistet. Eine große bzw. mehrere kleine Verdrängerpumpen sorgen für genügend große Volumenströme und deren Dynamik im geschlossenen Hydraulikkreislauf. Der Positionsregelkreis sowie der Gleichlaufregler ermöglichen eine exakte, gleiche Regelung der Position beider Preßwerkzeuge der fliegenden Stauchpresse.

Die Merkmale der Verdrängerpumpe nach Anspruch 2 erlauben eine Vorwärts- und eine Rückwärtsbewegung der Preßwerkzeuge ebenso wie einen Stillstand der Vorschubantriebe, wenn die Presse im Stop- und Go-Betrieb arbeiten soll. Durch die Verspannung der Hydraulikkreisläufe wird eine erhöhte Dynamik erreicht, während durch die Speiseeinheit dafür gesorgt wird, daß die Verdrängerpumpen nicht trockenlaufen können.

In der Regel reicht der Ersatz der Leckverluste durch gereinigtes und gekühltes Hydrauklikmedium mittels der Speiseeinheit aus, um die Systeme zu kühlen. Es besteht jedoch auch die Möglichkeit, die Speiseeinheiten als Spül-Speiseeinheiten auszubilden, die zusätzlich zu den Leckverlusten Hydraulikflüssigkeit aus den geschlossenen Kreisläufen entnimmt, reinigt, kühlt und diesen Kreisläufen wieder zuführt.

Weitere vorteilhafte Ausgestaltungen der fliegenden Presse ergeben sich aus den Ansprüchen 3 bis 5. Die Positionsregelung kann noch exakter und feinfühliger erfolgen, wenn die Merkmale der Ansprüche 6 und 7 Anwendung finden.

Ein Ausführungsbeispiel der Erfindung wird anhand einer Zeichnung näher beschrieben. Dabei zeigen
- Figur 1: ein Steuerschema der erfindungsgemäßen Vorschubantriebe einer Stauchpresse und
- Figur 2: einen Signalflußplan der erfindungsgemäßen Vorschubantriebe.

Fig. 1 zeigt Vorschubantriebe 1, 2 für eine Presse 3, die aus zwei gegeneinander arbeitenden Preßstempeln 3', 3'' besteht. Die Vorschubantriebe 1, 2 sind jeweils in geschlossene Hydraulikkreisläufe 4, 5 eingebunden, in denen Verdrängerpumpen 6, 6', 6''; 7, 7', 7'' parallel geschaltet sind. Die Verdrängerpumpen 6'' und 7'' dienen zur Reserve.

Die jeweilige Hochdruckseite der geschlossenen Hydraulikkreisläufe 4, 5 sind über Vorspann-Drosselschaltungen 8, 8', 8'', 9, 9', 9'' mit den entsprechenden Niederdruckseiten der Hydraulikkreisläufe 4, 5 verbunden. Die Vorspann-Drosselschaltungen 8, 8', 8''; 9, 9', 9'' bestehen, wie lediglich anhand der Vorspann-Drosselschaltung 8 gezeigt, aus jeweils zwei in Reihe geschalteten Drosseln 10, 11, zwischen denen eine Speiseleitung 12 angeschlossen ist.

Die Leckverluste der gesamten geschlossenen Hydraulikkreisläufe und gegebenenfalls von hydraulischen Regelkreisläufen, z.B. an den Vorschubantrieben 1, 2, den Verdrängerpumpen 5, 6, den Vorspann-Drosselschaltungen 8, 9 oder an den entsprechenden Anschlüssen usw. werden aufgefangen und über eine Rücklaufleitung 13 in einem Tank 14 gesammelt. In der Rücklaufleitung 13 sind Filter 15 und Kühlvorrichtungen 16 vorgesehen. Aus dem Tank 14 wird die Hydraulikflüssigkeit über Pumpen 17, 17' der Speiseleitung 12 zugeführt. Dabei dient z.B. die Pumpe 17' ebenfalls nur zur Reserve. Speicher 18 bis 18''''' dienen dazu, den Systemdruck zu vergleichmäßigen.

Reglerkreisläufe 19 für die Verdrängerpumpen 6, 7 werden über getrennte Pumpen 20, 20', wobei die Pumpe 20' der Reserve dient, aus dem Tank 14 gespeist. Auch hier dienen Speicher 21 bis 21''''' dazu, Druckschwankungen im Regelsystem auszugleichen.

Rückschlagventile 22, 22'; 23, 23' können so angesteuert werden, daß die geschlossenen Hydraulikkreisläufe 6, 7 gesperrt und die Vorschubantriebe 1, 2 damit nicht mehr von den Verdrängerpumpen 6, 7 mit Hydraulikflüssigkeit beaufschlagt werden. Die Presse kann in diesem Fall nur noch im Stop- und Go-Betrieb arbeiten.

Figur 2 zeigt die Vorschubantriebe 1, 2 der Presse 3, denen Positionsaufnehmer 24, 25 zugeordnet sind. Die Positionsaufnehmer 24, 25 sind mit Summierern 26, 27 verbunden, denen die Positions-Sollwerte von einem Prozeßrechner 28 zugeführt werden. Die Ausgänge der Positionsaufnehmer 24, 25 sind weiterhin auf einen Gleichlaufregler 29 geschaltet, dessen Ausgänge an den Summierern 30, 31 anliegen, denen weiterhin der Soll/Istwert-Vergleich aus den Summierern 26, 27 zur Verfügung steht. Die Ausgänge der Summierer 30, 31 arbeiten über weitere Summierer 32 bis 35 auf 4-Wege-Servoventile 36, 37, die Wegaufnehmer 38, 39 aufweisen, welche über die Summierer 34, 35 in einem internen Lage-Regelkreis arbeiten.

Über die 4-Wege-Servoventile werden Stellglieder 40, 41 der Verdrängerpumpen 6, 7 gespeist, welche Winkelgeber 42, 43 aufweisen, deren Ausgänge über die Summierer 32, 33 auf die Ventile 36, 37 arbeiten und so eine überlagerte Winkelregelung für die Verstellwinkel der Verdrängerpumpen 6, 7 bilden. Über Schalter 44, 45 können die jeweiligen Regelschaltungen abgeschaltet und die Regelschaltung für die Verdrängerpumpen 6'', 7'' angesteuert werden. Aus Übersichtlichkeitsgründen sind die Bezugszeichen für die entsprechenden Steuerungen der Verdrängerpumpen 6', 7' in Fig. 2 nicht aufgenommen worden.

### Bezugszeichenübersicht

- 1: Vorschubantrieb
- 2: Vorschubantrieb
- 3: Presse
- 4: Hydraulikkreislauf
- 5: Hydraulikkreislauf
- 6: Verdrängerpumpe
- 7: Verdrängerpumpe
- 8: Verspann-Drosselschaltung
- 9: Verspann-Drosselschaltung
- 10: Drossel
- 11: Drossel
- 12: Speiseleitung
- 13: Rücklaufleitung
- 14: Tank
- 15: Filter
- 16: Wärmetauscher
- 17: Pumpe
- 18: Druckbehälter
- 19: Reglerkreislauf
- 20: Pumpen
- 21: Druckbehälter
- 22: Rückschlagventil
- 23: Rückschlagventil
- 24: Positionsaufnehmer
- 25: Positionsaufnehmer
- 26: Summierer
- 27: Summierer
- 28: Prozeßrechner
- 29: Gleichlaufregler
- 30-35: Summierer
- 36: 4-Wege-Servoventil
- 37: 4-Wege-Servoventil
- 38: Wegaufnehmer
- 39: Wegaufnehmer
- 40: Stellglied
- 41: Stellglied
- 42: Winkelsensor
- 43: Winkelsensor
- 44: Schalter
- 45: Schalter

## Patentansprüche

1. Fliegende Stauchpresse (3) zur Reduktion der Breite von Walzgut, deren beidseitig des Walzgutes angeordneten, mittels Reduktionsantrieben bewegbaren Preßwerkzeuge (3', 3'') mit je einem Vorschubantrieb (1, 2) gekoppelt sind, welche die Preßwerkzeuge (3', 3'') in Richtung des Walzgutvorschubes anzutreiben vermögen,
**dadurch gekennzeichnet,**
daß als Vorschubantriebe hydraulische Vorschubantriebe (1, 2) Anwendung finden, die jeweils in einen geschlossenen Hydraulikkreislauf (4, 5) eingebunden sind, welche mindestens je eine Verdrängerpumpe (6, 6', 6'', 7, 7', 7'') aufweisen,
daß jede Verdrängerpumpe (6, 7) als Stellglied in einem Vorschubantrieb-Positionsregelkreis arbeitet und
daß den Positionsregelkreisen der Vorschubantriebe (1, 2) ein gleiche Wege sichernder Gleichlaufregler (29) zugeordnet ist.

2. Fliegende Stauchpresse nach Anspruch 1,
**dadurch gekennzeichnet,**
daß durch Null verstellbare Verdrängerpumpen (6, 6', 6''; 7, 7', 7'') Anwendung finden, die im Reversierbetrieb zu arbeiten vermögen, und daß die geschlossenen Hydraulikkreisläufe (4, 5) als verspannte Systeme ausgeführt sind, denen Speiseeinheiten (12, 13, 14, 17) zum Ausgleich von Hydraulikmedium-Leckverlusten zugeordnet sind.

3. Fliegende Stauchpresse nach Anspruch 1 oder 2,
**dadurch gekennzeichnet,**
daß zum Verspannen der jeweiligen Hochdruckseite mit der entsprechenden Niederdruckseite der geschlossenen Hydraulikkreisläufe (4, 5) diese durch mindestens zwei in Reihe angeordnete Drosselventile (10, 11) überbrückt sind, zwischen denen die Speiseeinheit angeschlossen ist.

4. Fliegende Stauchpresse nach mindestens
einem der Ansprüche 1 bis 3,
**dadurch gekennzeichnet,**
daß die Speiseeinheit Wärmetauscher (16) und/oder Filter (15) für die rücklaufenden Leckverluste aufweist.

5. Fliegende Stauchpresse nach mindestens
einem der Ansprüche 1 bis 4,
**dadurch gekennzeichnet,**
daß den als Stellglied arbeitenden Verdrängerpumpen (6, 6', 6''; 7, 7', 7'') jeweils Servoventile (36, 36', 36''; 37, 37', 37'') zugeordnet sind, die auf Stellglieder (40, 40', 40''; 41, 41', 41'') der Verdrängerpumpen (6, 6', 6''; 7, 7', 7'') arbeiten.

6. Fliegende Stauchpresse nach Anspruch 5,
**dadurch gekennzeichnet,**
daß die Servoventile (35 bis 37'') mit Wegaufnehmern (38 bis 39'') ausgestattet sind, deren Ausgänge im Sinne einer internen Lageregelung mit den Steuerkolben der Servoventile (36 bis 37'') verbunden sind.

7. Fliegende Stauchpresse nach Anspruch 5 oder 6,
**dadurch gekennzeichnet,**
daß den Verdrängerpumpen (6 bis 7'') Winkelsensoren (42 bis 43'') zugeordnet sind, und daß den Servoventilen Regelkreise zugeordnet sind, denen die Ausgangssignale der Winkelsensoren (42 bis 43'') als Istwerte aufgeschaltet sind.

## Claims

1. Overhung upsetting press (3) for the reduction of the width of roll stock, the press tools (3', 3'') of which, which are arranged at both sides of the roll stock and movable by means of reduction drives, are each coupled with a respective feed drive (1, 2), which can drive up the press tools (3', 3'') in the direction of advance of the roll stock, characterised thereby that as feed drives there are used hydraulic feed drives (1, 2) which are each incorporated in a respective closed hydraulic circuit (4, 5) which comprises at least one respective displacement pump (6, 6', 6'', 7, 7', 7''), that each displacement pump (6, 7) operates as a setting member in a position regulating circuit of the feed drive and that a synchronisation regulator (29) securing equal travels is associated with the position regulating circuits of the feed drives (1, 2).

2. Overhung upsetting press according to claim 1, characterised thereby that displacement pumps (6, 6', 6''; 7, 7', 7''), which can function in reverse operation and are adjustable through zero, find use, and that the closed hydraulic circuits (4, 5) are executed as pressurised systems, with which supply units (12, 13, 14, 17) for compensating for hydraulic medium leakage losses are associated.

3. Overhung upsetting press according to claim 1 or 2, characterised thereby that, for the pressurisation of the respective high pressure side by the corresponding low pressure side of the closed hydraulic circuits (4, 5), these are bridged over by at least two throttle valves (10, 11) which are arranged in series and between which the supply unit is connected.

4. Overhung upsetting press according to at least one of claims 1 to 3, characterised thereby that the supply unit comprises heat exchanger (16) and/or filter (15) for the returning leakage losses.

5. Overhung upsetting press according to at least one of claims 1 to 4, characterised thereby that respective servo valves (36, 36', 3''; 37, 37', 37''), which operate on setting members (40, 40', 40''; 41, 41', 41'') of the displacement pumps (6, 6', 6''; 7, 7', 7''), are associated with the displacement pumps (6, 6', 6''; 7, 7', 7'') operating as setting member.

6. Overhung upsetting press according to claim 5, characterised thereby that the servo valves (35 to 37'') are equipped with travel pick-ups (38 to 39''), the outputs of which are connected with the control pistons of the servo valves (36 to 37'') in the sense of an internal position regulation.

7. Overhung upsetting press according to claim 5 or claim 6, characterised thereby that angle sensors (42 to 43'') are associated with the displacement pumps (6 to 7''), and that regulating circuits, to which the output signals of the angle sensors (42 to 43'') are switched as actual values, are associated with the servo valves.

## Revendications

1. Presse à refouler à la volée (3) pour la réduction de la largeur de matière laminée, dont les outils de pressage (3', 3''), agencés des deux côtés de la matière laminée et déplacés au moyen d'entraînements réducteurs, sont accouplés chacun à un entraînement d'avance (1, 2), qui sont capables d'entraîner les outils de pressage (3', 3'') en direction d'avance de la matière laminée,
caractérisée en ce que
on utilise en tant qu'entraînements d'avance des entraînements d'avance hydraulique (1, 2) qui sont intégrés chacun dans un circuit hydraulique fermé (4, 5), qui présentent chacun au moins une pompe volumétrique (6, 6', 6''; 7, 7', 7''),
en ce que chaque pompe volumétrique (6,7) travaille comme composant de réglage dans un circuit de réglage de position d'un entraînement d'avance, et
en ce qu'aux circuits de réglage de position des entraînements d'avance (1, 2) est associé un régulateur de synchronisme (29) qui assure des courses égales.

2. Presse à refouler à la volée selon la revendication 1,
caractérisée en ce que
on utilise des pompes volumétriques (6, 6', 6'' ; 7, 7', 7'') réglables en passant par zéro, qui sont capables de travailler en fonctionnement réversible, et en ce que les circuits hydrauliques fermés (4, 5) sont réalisés sous forme de systèmes mis sous charge, auxquels sont associés des unités d'alimentation (12, 13, 14, 17) pour la compensation de pertes par fuite du fluide hydraulique.

3. Presse à refouler à la volée selon l'une ou l'autre des revendications 1 et 2, caractérisée en ce que
pour la mise sous charge de la face sous haute pression respective avec la face sous basse pression correspondante des circuits hydrauliques fermés (4, 5), celles-ci sont pontées par au moins deux soupapes d'étranglement (10, 11) agencées en série, entre lesquelles est raccordée l'unité d'alimentation.

4. Presse à refouler à la volée selon l'une quelconque au moins des revendications 1 à 3, caractérisée en ce que
l'unité d'alimentation présente un échangeur de chaleur (16) et/ou un filtre (15) pour les pertes par fuite qui retournent.

5. Presse à refouler à la volée selon l'une quelconque au moins des revendications 1 à 4, caractérisée en ce que
aux pompes volumétriques (6, 6', 6'' ; 7, 7', 7'') travaillant comme composants de réglage sont associées respectivement des servo-soupapes (36, 36', 36'' ; 37, 37', 37'') qui agissent sur des composants de réglage (40, 40', 40'' ; 41, 41', 41'') des pompes volumétriques (6, 6', 6'' ; 7, 7', 7'').

6. Presse à refouler à la volée selon la revendication 5,
caractérisée en ce que
les servo-soupapes (36 à 37'') sont équipées de capteurs de déplacement (38 à 39''), dont les sorties sont reliées aux pistons de commande des servo-soupapes (36 à 37'') dans le sens d'un réglage de position interne.

7. Presse à refouler à la volée selon l'une ou l'autre des revendications 5 et 6, caractérisée en ce que
aux pompes volumétriques (6 à 7'') sont associés des détecteurs angulaires (42 à 43''), et en ce qu'aux servo-soupapes sont associés des circuits de réglage, auxquels sont fournis les signaux de départ des détecteurs angulaires (42 à 43'') en tant que valeurs réelles.
